# EUROPÄISCHE PATENTANMELDUNG

(11) **EP 4 524 362 A1**
(43) Veröffentlichungstag der Anmeldung: **19.03.2025**
(21) Anmeldenummer: 24000097.6
(22) Anmeldetag: 06.08.2024
(51) Int. Cl.: E21B 21/06

(54) **BOHREMULSIONSANLAGE**

(30) Priorität: 12.09.2023 DE 102023003699; 12.09.2023 DE 202023001925 U
(71) Anmelder: H & E Bohrtechnik GmbH, 07646 Stadtroda-Bollberg (DE)
(72) Erfinder: Heidler, Thomas, 07646 Stadtroda-Bollberg (DE)
(74) Vertreter: Weihrauch, Frank

(57) **Zusammenfassung**

Die Erfindung betrifft eine Bohremulsionsanlage, aufweisend eine Basisemulsionseinheit (10), eine Misch- und Dosiereinheit (20) eine Steuerungseinheit (30) und eine Emulsionshauptleitung (50) wobei die Basisemulsionseinheit (10) ausgebildet ist, eine Basisemulsion bereitzustellen und mittels der Emulsionshauptleitung (50) der Misch- und Dosiereinheit (20) zuzuführen, wobei die Misch- und Dosiereinheit (20) mit der Emulsionshauptleitung (50) verbunden ist und eine Zuschlagstoffeinheit (40) und eine Emulsionsnebenleitung (51) aufweist und ausgebildet ist, mittels Beimischung einer Zuschlagstoffemulsion zur Basisemulsion eine Fertigemulsion bereitzustellen, wobei die Zuschlagstoffeinheit (40) einen Zuschlagstoffvorratsbehälter (41), ein vorstufiges Stellelement (42), einen Zuschlagstoffemulsionsbehälter (43) und ein finales Stellelement (44) aufweist, wobei die Emulsionsnebenleitung (51) mit der Emulsionshauptleitung (50) verbunden und ausgebildet ist, mittels eines zugeordneten Bypassstellelements (52) einen Nebenstrom der Basisemulsion dosierbar in den Zuschlagstoffemulsionsbehälter (43) zu leiten, wobei der Zuschlagstoffemulsionsbehälter (43) ausgebildet ist, aus dem Zuschlagstoff eine Zuschlagstoffemulsion bereitzustellen, wobei das finale Stellelement (44) mit der Steuerungseinheit (30) verbunden, von dieser gesteuert sowie ausgebildet ist, die Zuschlagstoffemulsion dosierbar einem Hauptstrom der Basisemulsion beizumischen.

## Beschreibung

Die Erfindung betrifft eine Bohremulsionsanlage zur variablen Beimischung baugrundspezifischer Zuschlagstoffe insbesondere für Bohranlagen für Spülbohrungen.

Aus dem Stand der Technik ist es bekannt, bei Bohrungen im Erdreich Bohremulsionen zu verwenden. Solche Erdbohrungen sind im Stand der Technik als Spülbohrungen bekannt, wobei es sich insbesondere auch um Horizontalbohrungen handeln kann.

Die Verwendung von Bohremulsionen unterstützt den Bohrvorgang in mehrfacher Hinsicht. Die Bohremulsion erweicht das vor dem Bohrkopf liegende Erdreich, so dass die Schneidwirkung verbessert und der Bohrwiderstand am Bohrkopf verringert wird. Zugleich kühlt sie den Bohrkopf. Weiterhin wird das durch den Bohrvorgang gelöste Erdreich mittels der Bohremulsion aus der Bohrkopfzone und dann weiter aus dem Bohrkanal ausgeschwemmt. Ferner wirkt die Bohremulsion tribologisch vorteilhaft wie ein Schmiermittel und somit reibungsmindernd und verschleißreduzierend auch an den Bohrgestängemantelflächen. Die Bohremulsion wird zudem an der Bohrlochwandung teilweise von dem Erdreich aufgenommen und führt nachfolgend zu einer Stabilisierung des Bohrkanals.

Die bei Spülbohrungen nach dem Stand der Technik verwandte Bohremulsion weist als Basiskomponente eine Dispersion von Bentonit in Wasser auf, der in der Regel Zuschlagstoffe zugesetzt werden. Die Zuschlagstoffe dienen insbesondere der erdstoffspezifischen Anpassung der Bohremulsion.

Nach dem Stand der Technik ist es bekannt, die Zuschlagstoffe nach zuvor ermittelten Informationen zum Baugrund auszuwählen und zu dosieren. Ferner kann dies nach subjektiver Beurteilung während des Bohrvorgangs erfolgen. Nachteilig ist hierbei, dass dies ein umfangreiches Erfahrungswissen des jeweiligen Anlagenführers erfordert und fehleranfällig infolge möglicher Fehlbeurteilungen ist.

Eine zur Bereitstellung einer Bohremulsion prinzipiell geeignete Dosiervorrichtung ist aus der Druckschrift DE 10 2009 023 546 A1 bekannt. Mittels dieser Vorrichtung wird die Einbringung eines pulverförmigen Mediums in eine Flüssigkeit und dabei insbesondere die Einbringung von Bentonit in Wasser ermöglicht. Zu diesem Zweck umfasst die Vorrichtung eine Führungseinheit sowie eine oberhalb dieser angeordnete Dosiereinheit mit Dosier- und Bürstenwalzen, wobei das von der Dosiereinheit abgegebene pulverförmige Medium auf die Flüssigkeitsoberfläche gestreut wird.

In der Druckschrift DE 195 45 917 A1 werden ein Verfahren sowie eine zugehörige Vorrichtung zur Bentonitdispergierung beschrieben. Die Dispergiervorrichtung ermöglicht die Herstellung, Speicherung und Dosierung von Bentonitsuspensionen. Dabei werden Wasser und Bentonit in einem Mischgefäß vollständig gewendet, gerührt und zu einer Dispergiervorrichtung weitertransportiert und dort einem Schereffekt unterworfen.

Des Weiteren offenbart die Druckschrift DE 37 33 409 A1 eine Einrichtung zum Mischen von Mischungsbestandteilen und deren Verwendung zur Herstellung von Bentonit- und Dichtwandsuspensionen. Diese sieht die Nutzung eines Durchlaufmischrohrs mit einer darin drehbar gelagerten Mischwelle vor, wobei auf der Mischwelle perforierte Mischpaddel angeordnet sind.

Die vorstehend aus dem Stand der Technik aufgeführten Lösungen zur Bereitstellung einer Bohremulsion basieren somit auf Misch- und Dosierverfahren mit manueller Steuerung, so dass ein erheblicher Bedienaufwand verbleibt. Zudem wird die Qualität der bereitgestellten Bohremulsion vor allem durch die Berufserfahrung und das Wissen des Bedienpersonals bestimmt.

Eine Lösung, die die Nachteile einer lediglich manuellen Steuerung vorteilhaft überwindet, beschreibt die Druckschrift DE 10 2017 002 336 A1. Nach dieser Lösung sind in einer Datenbasis einer Steuerungseinheit Datensätze angelegt, die erdstoffspezifische Zuschlagsstoffrezepturen enthalten. Hieraus werden Steuerbefehle erzeugt und an eine Misch- und Dosiereinrichtung übertragen, die Vorratsbehälter für die pulverförmigen Zuschlagstoffe enthält und dann automatisiert entsprechend der ausgewählten Zuschlagstoffrezeptur die Dosierung und Beimischung in eine Basisemulsion durchführt. Vorteilhaft kann zudem die Auswahl der Zuschlagstoffrezepturen während des Bohrvorgangs geändert werden, wobei das Problem besteht, dass die im Mischvorgang befindlichen Volumina der Bohremulsion verbraucht werden müssen, bevor die Bohremulsion gemäß der geändert ausgewählten Rezeptur am Bohrkopf zur Verführung steht.

Die Aufgabe der Erfindung ist es, unter Überwindung der Nachteile des Standes der Technik eine Bohremulsionsanlage bereitzustellen, die eine Anpassung an wechselnde Baugrundbeschaffenheiten mit kurzer Reaktionszeit und mit präziser Dosierung zulässt.

Die Aufgabe wird durch die im Patentanspruch 1 aufgeführten Merkmale gelöst. Bevorzugte Weiterbildungen ergeben sich aus den Unteransprüchen.

Die erfindungsgemäße Bohremulsionsanlage ist dafür ausgebildet, eine Fertigbohremulsion für eine Bohranlage für eine Spülbohrung bereitzustellen. Die Bohremulsionsanlage ist vorzugsweise als eine separate Einheit beispielsweise in einem Container oder sonstigem Grundgestell ausgebildet und wird an eine Bohranlage angeschlossen. Bei einer solchen Bohranlage kann es sich insbesondere um eine Horizontalbohranlage handeln.

Die Bohremulsionsanlage weist erfindungsgemäß als Grundkomponenten eine Basisemulsionseinheit, eine Misch- und Dosiereinheit und eine Steuerungseinheit auf.

Die Basisemulsionseinheit ist ausgebildet, eine Basisemulsion bereitzustellen und mittels einer Emulsionsleitung der Misch- und Dosiereinheit zuzuführen. Die Basisemulsionseinheit weist bevorzugt einen Behälter auf, in den das zunächst pulverförmige Bentonit und das Wasser eingeleitet werden. Dort erfolgt, beispielsweise durch Verrühren, die Vermischung der Ausgangskomponenten. Die Bohremulsionsanlage kann auch anlagentechnisch verteilt vorliegen. Als Basisemulsionseinheit in diesem Sinne ist auch ein Tankfahrzeug anzusehen, das eine vorbereitete Basisemulsion aufnimmt und über einen Schlauch angeschlossen wird.

Als Basisemulsion im Sinne der vorliegenden Erfindung wird eine aus Bentonit und Wasser erstellte Suspension - noch ohne Zuschlagstoffe - verstanden. Als Fertigemulsion wird die Bohremulsion verstanden, wie sie aus der Basisemulsion durch die Zugabe von Zuschlagstoffen erzeugt wurde. Bei der Fertigemulsion handelt es sich um die von der Bohremulsionsanlage an die Bohranlage ausgegebene Bohremulsion. Der hier verwandte Begriff der Emulsion ist der Fachsprache der Bohrtechnik entnommen und damit nicht identisch mit der allgemein üblichen chemischen Kategorie.

Die zentrale physische Komponente bildet die Misch- und Dosiereinheit. Sie ist ausgebildet, mittels Beimischung einer Zuschlagstoffemulsion zur Basisemulsion die Fertigemulsion bereitzustellen.

Die Misch- und Dosiereinheit weist mindestens eine Zuschlagstoffeinheit auf. Vorzugsweise handelt es sich jedoch um mehrere Zuschlagstoffeinheiten. Die erfindungsgemäße Zuschlagstoffeinheit weist einen Zuschlagstoffvorratsbehälter, ein vorstufiges Stellelement, einen Zuschlagstoffemulsionsbehälter und ein finales Stellelement auf. Die Zuschlagstoffeinheit ist ausgebildet, aus einem pulverförmigen Zuschlagstoff eine Zuschlagstoffemulsion herzustellen und diese ausgebbar bereitzustellen.

Der Zuschlagsstoffvorratsbehälter ist ausgebildet, einen Zuschlagstoff aufzunehmen. Vorzugsweise handelt es sich um ein trichterförmiges Gefäß, aus dem schwerkraftbasiert der dort bevorratete Zuschlagstoff dosierbar entnommen werden kann.

Das vorstufige Stellelement ist ausgebildet, den Zuschlagstoff dosierbar in den Zuschlagstoffemulsionsbehälter zu leiten. Das vorstufige Stellelement kann beispielsweise als ein Magnetventil ausgebildet sein, das an einem trichterförmigen Auslass des Zuschlagsstoffvorratsbehälters angeordnet ist. Es kann sich aber auch um eine vorzugsweise regelbare Förderschnecke handeln, die pulverförmigen Zuschlagstoff aus dem Zuschlagstoffvorratsbehälter fördern kann.

Das vorstufige Stellelement kann verschiedene Betriebszustände aufweisen. Durch die unterschiedlichen Betriebszustände ist die Menge des aus dem Zuschlagstoffvorratsbehälter zu entnehmenden Zuschlagstoffes einstellbar. In einem Verschlussbetriebszustand wird kein Zuschlagstoff in den Zuschlagsstoffemulsionsbehälter geleitet, während in einem Öffnungsbetriebszustand eine bestimmte Menge des Zuschlagstoffes in den Zuschlagsemulsionsbehälter gegeben wird. Die eingebrachte Menge des Zuschlagstoffs kann über den Öffnungsgrad oder über die Zeitdauer der Öffnung des vorstufigen Stellelements gesteuert und damit dosiert werden.

Der Zuschlagstoffemulsionsbehälter ist ausgebildet, aus dem Zuschlagstoff eine Zuschlagstoffemulsion bereitzustellen. Hierfür nimmt der Zuschlagstoffemulsionsbehälter den durch das vorstufige Stellelement aus dem Zugschlagstoffvorratsbehälter eingeleiteten Zuschlagstoff auf. Ferner wird in den Zuschlagstoffemulsionsbehälter über eine Emulsionsnebenleitung, die mit der Emulsionshauptleitung verbunden ist und aus dieser einen Nebenstrom der Basisemulsion ausleitet, eine Teilmenge der Basisemulsion eingeleitet. Zur Ermöglichung einer exakten Dosierung ist der Emulsionsnebenleitung ein Bypassstellelement zugeordnet. Wie das vorstufige Stellelement kann auch das Bypassstellelement zur Mengeneinstellung verschiedene Betriebszustände als Verschlusssbetriebszustand oder Öffnungsbetriebszustand aufweisen, wobei die Beschreibungsinhalte zu dem vorstufigen Stellelement in entsprechender Weise auch für das Bypassstellelement gelten.

Der Zuschlagstoff wird mit der eingeleiteten Menge der Basisemulsion zu einer vorstufigen Emulsion vermischt. Diese wird als die Zuschlagstoffemulsion bezeichnet. Die Zuschlagstoffeinheit kann vorzugsweise ein Rührwerk oder eine ähnliche dem Zuschlagstoffemulsionsbehälter zugeordnete Vorrichtung zur Unterstützung der Feinverteilung oder Lösung des Zuschlagstoffs, nachfolgend auch als Dispergierung bezeichnet, aufweisen. Ferner kann eine Temperierungseinrichtung vorgesehen sein, um die Dispergierung zu unterstützen. Über die Menge des Zuschlagstoffs und die Basisemulsionsmenge kann die Konzentration des Zuschlagstoffs in der Zuschlagstoffemulsion festgelegt werden.

Das finale Stellelement als letztes Funktionselement der Zuschlagstoffeinheit ist mit der Steuerungseinheit verbunden und erhält von dieser Stellbefehle. Das finale Stellelement ist ausgebildet, die Zuschlagstoffemulsion dosierbar dem nach dem Ausleiten des Nebenstroms verbleibenden Hauptstrom der Basisemulsion in der Emulsionshauptleitung beizumischen.

Wie das vorstufige Stellelement und das Bypasstellelement kann auch das finale Stellelement verschiedene Betriebszustände, wie einen Verschlussbetriebszustand oder zeitlich oder mengenmäßig bestimmbaren Öffnungszustand aufweisen, so dass die Menge der Zuschlagstoffemulsion, die der Basisemulsion beigemischt wird, sowie der Zeitpunkt der Beimischung, präzise bestimmbar ist.

Hierbei ist die Steuerungseinheit ausgebildet, ein finales Steuersignal bereitzustellen das ausgebildet ist, den Betriebszustand des finalen Stellelements zu steuern. Als finales Steuersignal im Sinne der vorliegenden Erfindung wird ein Steuersignal zur Steuerung des Betriebszustands des finalen Stellelements, als vorstufiges Steuersignal ein Steuersignal zur Steuerung des Betriebszustands des vorstufigen Stellelements und als Bypasssteuersignal ein Steuersignal zur Steuerung des Betriebszustands des Bypasssteuerelements verstanden.

Die Steuerungseinheit ist vorzugsweise als Controller mit einer elektronischen Schaltung ausgebildet und mit den Sensorikelementen und Aktoren verbunden. Als Sensorikelemente sind insbesondere die Sensorikeinheit und als Aktoren sind insbesondere die Stellelemente und das Temperierungselement zu verstehen.

Die besonderen Vorteile der erfindungsgemäßen Bohremulsionsanlage werden insbesondere durch die Zuschlagsstoffeinheit bestimmt.

Die benötigte Dauer der Feinverteilung der Zuschlagstoffpartikel in der Basisemulsion sowie deren teilweise chemische Lösung wird vorteilhaft von der Beimengung zur Basisemulsion entkoppelt. Ferner wird auch das Mengenverhältnis von Basisemulsion und Zuschlagstoff von dem Mengenverhältnis in dem Hauptstrom der Basisemulsion entkoppelt. Jeder der beiden Effekte unterstützt die Bereitstellung einer qualitativ hochwertigen Zuschlagstoffemulsion als Zwischenstufe vor deren Beimengung zur Basisemulsion. Vorteilhaft ist somit die vollständige Dispergierung und somit die vollständige Wirksamkeit des Zuschlagstoffs sichergestellt und es werden insbesondere Verklumpungen oder ungewünschte Verbindungen mit Bestandteilen der Bentonit-Festphase der Basisemulsion vermieden oder reduziert.

Durch die in einfacher Weise gut einstellbare Konzentration des Zuschlagstoffs in der Zuschlagstoffemulsion kann die effektive Menge des Zuschlagsstoffs in der Fertigemulsion präzise festgelegt werden.

Ferner kann vorteilhaft das Gesamtverhältnis aus Wasser einerseits und Bentonit und Zuschlagstoffen andererseits gleichzeitig über die Zuschlagstoffeinheit und über die Konzentration gesteuert werden.

Vorteilhaft ist zudem die hohe Reaktionsgeschwindigkeit. Das finale Stellelement kann als Einleitstelle für die Zuschlagstoffemulsion unmittelbar vor der Abgabestelle der Fertigemulsion aus der Bohremulsionsanlage zur Überleitung in die Bohranlage angeordnet werden, da keine längere Durchmischungsstrecke nach dieser Einleitstelle erforderlich ist. Eine an der Steuerungseinheit festgelegte Zuschlagstoffrezeptur bewirkt, dass bereits in kurzer Zeit eine entsprechende Fertigemulsion am Bohrkopf anliegt. Dabei ist zudem vorteilhaft sowohl eine diskontinuierliche als auch je nach Betriebsbedingungen eine kontinuierliche Aufbereitung der Zuschlagstoffemulsion möglich.

Besonders vorteilhaft wurde zudem eine Lösung gefunden, die unabhängig von einer Frischwasserbereitstellung ist, wie sie unter realen Bedingungen an einer Bohrbaustelle oft nicht ohne unverhältnismäßigen Aufwand gewährleistet werden kann.

Nach einer vorteilhaften Weiterbildung ist die Bohremulsionsanlage dadurch gekennzeichnet, dass dem Zuschlagstoffemulsionsbehälter eine Sensoreinheit zugeordnet ist die ausgebildet ist, mindestens einen Zustandswert der Zuschlagstoffemulsion aus der Gruppe: Füllstand, Dichte, Viskosität, Leitfähigkeit und Temperatur zu erfassen und dass die Sensoreinheit und das vorstufige Stellelement mit der Steuerungseinheit verbunden sind sowie dass die Steuerungseinheit ausgebildet ist, den Zustandswert von der Sensoreinheit zu erhalten, diesen zu verarbeiten und ein vorstufiges Steuersignal bereitzustellen das ausgebildet ist, einen Betriebszustand des vorstufigen Stellelements zu steuern.

Gemäß dieser Weiterbildung werden mittels der Sensoreinheit, die vorzugsweise mehrere Sensoren aufweist, Zustandswerte der Zuschlagstoffemulsion als Kenngrößen für deren Qualität erfasst und über die Steuerungseinheit ausgewertet. Optional kann die Sensoreinheit beispielsweise auch einen Füllstand des Zuschlagstoffvorratsbehälters erfassen. Die Kenngrößen können vorzugsweise sowohl für einen Bediener angezeigt als auch durch die Steuerungseinheit verarbeitet werden. In der Folge der Verarbeitung der erfassten Kenngrößen können Parameter gesteuert werden, um die Eigenschaften der Zuschlagstoffemulsion zu beeinflussen. Hierzu zählt insbesondere, dass mittels vorstufigen Steuerbefehlen der Betriebszustand des vorstufigen Stellelements einstellbar ist. Vorzugsweise ist auch die Wassermenge, die in den Zuschlagstoffemulsionsbehälter gegeben wird, über Steuerbefehle der Steuerungseinheit steuerbar.

Gemäß einer weiteren vorteilhaften Weiterbildung ist die Bohremulsionsanlage dadurch gekennzeichnet, dass die Zuschlagstoffeinheit ein Temperierungsmittel aufweist. Das Temperierungsmittel ist vorzugsweise eine Elektroheizquelle, die den Zuschlagstoffemulsionsbehälter erwärmt. Vorteilhaft kann so bei besonderen Zuschlagstoffen die Dispergierung ermöglicht oder beschleunigt werden. Besonders vorteilhaft kann sich die Temperierung energetisch zweckmäßig auf die vergleichsweise kleine Menge der Zuschlagstoffemulsion beschränken. Eine Temperierung des hohen Massestroms der Basisemulsion wäre dagegen weder energetisch noch anlagentechnisch vertretbar. Die Elektroheizquelle ist vorzugsweise über die Steuerungseinheit automatisch gemäß den mittels der Sensoreinheit aufgenommenen und verarbeiteten Kenngrößen steuerbar.

Entsprechend einer nächsten vorteilhaften Weiterbildung ist die Bohremulsionsanlage dadurch gekennzeichnet, dass die Misch- und Dosieranlage eine Mehrzahl von Zuschlagstoffeinheiten aufweist.

Die weiteren Zuschlagstoffeinheiten sind vorzugsweise in gleicher Weise wie die erste Zuschlagstoffeinheit aufgebaut, wobei jedoch auch jeweils Modifikationen zur Anpassung an die spezifischen Eigenschaften des jeweiligen Zuschlagstoffs möglich sind. Gemäß dieser Weiterbildung können mehrere unterschiedliche Zuschlagstoffe für die Beimengung in den Hauptstrom der Basisemulsion in die Emulsionsleitung separat vorbereitet werden. Auch die weiteren Zuschlagstoffeinheiten weisen bevorzugt Sensoreinheiten auf, die mit der Steuerungseinheit verbunden sind und die Steuerungseinheit ist ausgebildet, die mehreren Zuschlagstoffeinheiten koordiniert und vorzugsweise automatisiert nach hinterlegten Zuschlagstoffrezepturen in Abhängigkeit von dem jeweils vor dem Bohrkopf anliegenden Baugrund zu steuern.

Nach einer weiteren vorteilhaften Weiterbildung ist die Bohremulsionsanlage dadurch gekennzeichnet, dass die Misch- und Dosieranlage zusätzlich eine Flüssigzuschlagstoffeinheit aufweist. Soweit es sich nicht um pulverförmige sondern flüssige Zuschlagstoffe handelt, können diese in dieser Weiterbildung ebenfalls in den Basisemulsionshauptstrom mengengesteuert injiziert werden.

Die Erfindung wird als Ausführungsbeispiel anhand von
- Fig. 1: Schematische Übersicht
- Fig. 2: Schematische Detaildarstellung
näher erläutert.

Hierbei beziehen sich gleiche Bezugszeichen in den verschiedenen Figuren auf jeweils gleiche Merkmale oder Bauteile. Die Bezugszeichen werden in der Beschreibung auch dann verwandt, sofern sie in der betreffenden Figur nicht dargestellt sind.

Fig. 1 zeigt den Grundaufbau eines Ausführungsbeispiels der Bohremulsionsanlage.

Die Basisemulsionseinheit 10 weist ein Behältnis auf, in dem aus Wasser - eingeleitet über eine Wasserzufuhr (ohne Bezugszeichen) - und Bentonit eine Basisemulsion bereitet wird. Die Basisemulsion wird dann über die Emulsionshauptleitung 50 der Misch- und Dosiereinheit 20 zugeführt. Die Misch- und Dosiereinheit 20 weist im Ausführungsbeispiel neben der Zuschlagstoffeinheit 40 eine weitere Zuschlagstoffeinheit 40-n sowie ferner eine Flüssigzuschlagstoffeinheit 60 auf.

Fig. 2 stellt die Zuschlagstoffeinheit 40 in einer Vergrößerung sowie mit weiteren Einzelheiten dar.

In dem Zuschlagstoffvorratsbehälter 41 ist ein pulverförmiger Zuschlagstoff aufgenommen. Durch das vorstufige Stellelement 42 kann der Zuschlagsstoff dosiert in den Zuschlagstoffemulsionsbehälter 43 gegeben werden. Das vorstufige Stellelement 42 ist im vorliegenden Ausführungsbeispiel ein elektromagnetisch betätigtes Ventil, das mit der Steuerungseinheit 30 über eine Verbindungsleitung (ohne Bezugszeichen als Punktlinie) verbunden ist und von dort mittels Stellbefehlen; hier bezeichnet als vorstufiges Stellsignal, gesteuert wird. Ferner wird dem Zuschlagstoffemulsionsbehälter 43 ebenfalls dosierbar Basisemulsion über die Emulsionsnebenleitung 51 und das Bypassstellelement 52 zugeführt. Hierfür ist das Bypassstellelement 52 in dem Ausführungsbeispiel als eine Dosierpumpe mit Schneckenantrieb ausgebildet. Zur Unterstützung der Dispergierung ist dem Zuschlagstoffemulsionsbehälter 43 ein Temperierungselement 46, hier als elektrischer Heizstab, zugeordnet, der ebenfalls über die Steuerungseinheit 30 gesteuert wird.

Eine Sensorikeinheit 45 weist mehrere Einzelsensoren auf und erfasst Zustandsgrößen wie Temperatur, Füllstand und Dichte der Zuschlagstoffemulsion. Die Sensoreinheit 45 weist in dem hier vorliegenden Ausführungsbeispiel insbesondere Sensoren als Lasersensor, Ultraschallsensor und Kapazitätssensor auf. Wenn der Baugrund vor dem Bohrkopf eine Zugabe des Zuschlagsstoffs aus der Zuschlagstoffeinheit 40 erfordert, wird über die Steuerungseinheit 30 ein Stellbefehl, hier bezeichnet als finales Stellsignal, ausgegeben, durch das das finale Stellelement 44 in einen nach Zeit und Durchlassmenge bestimmten Öffnungsbetriebszustand versetzt wird. Auch das finale Stellelement 44 ist in dem Ausführungsbeispiel als eine Dosierpumpe mit Schneckenantrieb ausgebildet.

Der Basisemulsion wird damit in der Emulsionshauptleitung 50 eine bestimmte Menge Zuschlagstoffemulsion beigemischt und die so bereitgestellte Fertigemulsion aus der Emulsionshauptleitung 50 aus- und der Bohranlage zugeleitet.

### Verwendete Bezugszeichen

- 10: Basisemulsionseinheit
- 20: Misch- und Dosiereinheit
- 30: Steuerungseinheit
- 40: Zuschlagstoffeinheit
- 41: Zuschlagstoffvorratsbehälter
- 42: vorstufiges Stellelement
- 43: Zuschlagstoffemulsionsbehälter
- 44: finales Stellelement
- 45: Sensoreinheit
- 46: Temperierungselement
- 40-n: weitere Zuschlagstoffeinheit
- 50: Emulsionshauptleitung
- 51: Emulsionsnebenleitung
- 52: Bypassstellelement
- 60: Flüssigzuschlagstoffeinheit

## Patentansprüche

1. Bohremulsionsanlage,
aufweisend eine Basisemulsionseinheit (10), eine Misch- und Dosiereinheit (20) eine Steuerungseinheit (30) und eine Emulsionshauptleitung (50) wobei die Basisemulsionseinheit (10) ausgebildet ist, eine Basisemulsion bereitzustellen und mittels der Emulsionshauptleitung (50) der Misch- und Dosiereinheit (20) zuzuführen,
wobei die Misch- und Dosiereinheit (20) mit der Emulsionshauptleitung (50) verbunden ist und eine Zuschlagstoffeinheit (40) und eine Emulsionsnebenleitung (51) aufweist und ausgebildet ist, mittels Beimischung einer Zuschlagstoffemulsion zur Basisemulsion eine Fertigemulsion bereitzustellen wobei die Zuschlagstoffeinheit (40) einen Zuschlagstoffvorratsbehälter (41), ein vorstufiges Stellelement (42), einen Zuschlagstoffemulsionsbehälter (43) und ein finales Stellelement (44) aufweist,
wobei der Zuschlagsstoffvorratsbehälter (41) ausgebildet ist, einen Zuschlagstoff aufzunehmen,
wobei das vorstufige Stellelement (42) ausgebildet ist, den Zuschlagstoff dosierbar in den Zuschlagstoffemulsionsbehälter (43) zu leiten,
wobei die Emulsionsnebenleitung (51) mit der Emulsionshauptleitung (50) verbunden und ausgebildet ist, mittels eines zugeordneten Bypassstellelements (52) einen Nebenstrom der Basisemulsion dosierbar in den Zuschlagstoffemulsionsbehälter (43) zu leiten,
wobei der Zuschlagstoffemulsionsbehälter (43) ausgebildet ist, aus dem Zuschlagstoff eine Zuschlagstoffemulsion bereitzustellen,
wobei das finale Stellelement (44) mit der Steuerungseinheit (30) verbunden sowie ausgebildet ist, die Zuschlagstoffemulsion dosierbar einem Hauptstrom der Basisemulsion beizumischen,
wobei die Steuerungseinheit (30) ausgebildet ist, ein finales Steuersignal bereitzustellen das ausgebildet ist, einen Betriebszustand des finalen Stellelements zu steuern.

2. Bohremulsionsanlage nach Anspruch 1,
**dadurch gekennzeichnet,**
**dass** dem Zuschlagstoffemulsionsbehälter (43) eine Sensoreinheit (45) zugeordnet ist die ausgebildet ist, einen Zustandswert zu erfassen aus der Gruppe:
- Füllstand
- Dichte
- Viskosität
- Leitfähigkeit
- Temperatur
**dass** die Sensoreinheit (45) und das vorstufige Stellelement (42) mit der Steuerungseinheit (30) verbunden sind und
**dass** die Steuerungseinheit (30) ausgebildet ist, den Zustandswert von der Sensoreinheit (45) zu erhalten, diesen zu verarbeiten und ein vorstufiges Steuersignal bereitzustellen das ausgebildet ist, einen Betriebszustand des vorstufigen Stellelements zu steuern sowie ein Bypasssteuersignal bereitzustellen das ausgebildet ist, einen Betriebszustand des Bypassstellelement zu steuern.

3. Bohremulsionsanlage nach einem der vorhergehenden Ansprüche,
**dadurch gekennzeichnet,**
**dass** die Zuschlagstoffeinheit (40) ein Temperierungselement (46) aufweist.

4. Bohremulsionsanlage nach einem der vorhergehenden Ansprüche,
**dadurch gekennzeichnet,**
**dass** die Misch- und Dosieranlage (20) eine Mehrzahl von Zuschlagstoffeinheiten (40-n) aufweist.

5. Bohremulsionsanlage nach einem der vorhergehenden Ansprüche,
**dadurch gekennzeichnet,**
**dass** die Misch- und Dosieranlage (20) eine Flüssigzuschlagstoffeinheit (60) aufweist.
